# EUROPÄISCHE PATENTSCHRIFT

(11) **EP 0 332 828 B1**
(45) Veröffentlichungstag und Bekanntmachung des Hinweises auf die Patenterteilung: **22.04.1992**
(21) Anmeldenummer: 89101674.3
(22) Anmeldetag: 01.02.1989
(51) Int. Cl.: B65H 5/12, B65H 3/08, B65H 3/42

(54) **Vorrichtung zum Vereinzeln gestapelter Papierbogen**
Device for separating piled paper sheets
Dispositif d'enlèvement des feuilles en papier empilées

(30) Priorität: 17.03.1988 CH 1017/88
(43) Veröffentlichungstag der Anmeldung: 20.09.1989
(73) Patentinhaber: GRAPHA-HOLDING AG, 6052 Hergiswil (CH)
(72) Erfinder: Müller, Hans, CH-4800 Zofingen (CH)
(74) Vertreter: Fillinger, Peter, Dr.

(56) Entgegenhaltungen:
- DD-A- 103 207
- DE-A- 2 027 913
- DE-A- 3 028 494
- DE-B- 1 007 782
- DE-B- 1 761 506
- US-A- 2 903 260

## Beschreibung

Die vorliegende Erfindung bezieht sich auf eine Vorrichtung gemäss dem Oberbegriff des Anspruchs 1.

Eine Vorrichtung der erwähnten Art ist in der DD-A 103 207 beschrieben. Bei dieser bekannten Vorrichtung wird im Rotationsanleger der Druckbogen vom Satelliten zuerst an eine Übergabewalze übergeben, welche ihrerseits den Papierbogen an einen Abtransportförderer abgibt. Die Übergabegeschwindigkeit entspricht dabei der Summe aus der Umfangsgeschwindigkeit des Rotationsanlegers und der Übergabewalze. Diese bekannte Vorrichtung hat den Nachteil, dass im Rotationsanleger nur vergleichsweise wenig Satelliten untergebracht werden können, weil die Hälfte des Platzes durch die Übergabewalzen beansprucht ist. Entsprechend halbiert sich die Leistung. Zudem ist die Kettenteilung des Abtransportförderers und damit dessen Geschwindigkeit durch das Bogenformat begrenzt.

Die vorliegende Erfindung stellt sich die Aufgabe, die bekannte Vorrichtung derart zu verbessern, dass die Papierbogen unabhängig vom Bogenformat und ohne Leistungseinbusse vom Stapel entnommen und einzeln weiter transportiert werden können.

Erfindungsgemäss wird diese Aufgabe gelöst durch die kennzeichnenden Merkmale des Anspruchs 1.

Anhand der beiliegenden schematischen Zeichnung wird die Erfindung beispielsweise erläutert. Es zeigen:
Fig. 1 eine Seitenansicht einer Vereinzelungsvorrichtung, wobei Teile weggelassen sind und
Fig. 2 einen Schnitt längs der Linie II-II in Fig. 1.

Die Vereinzelungsvorrichtung weist einen Rotationsanleger 1 und eine Abtransportstrecke 2 auf, wobei dem Rotationsanleger 1 ein Anlegermagazin 3 zur Aufnahme eines Stapels 4 von zu vereinzelnden Druckbogen zugeordnet ist. In einem Lagerschild 5 ist fest ein Drehlager 6 angeordnet, in dem eine von einem Motor antreibbare Welle 7 drehbar gelagert ist. Drehfest auf die Welle 7 ist eine kreisrunde Platte 8 aufgesetzt mit der ein koachsialer Ring 9 mittels acht Hohlwellen 10 verbunden ist. Die Hohlwellen 10 sind in entsprechenden Lagern 11 und 12 in den Scheiben 8 und 9 gelagert und an ihrem in Fig. 2 linken Ende verschlossen, mit dem sie die Scheibe 8 überragen. Auf den die Scheibe 8 überragenden Teilen der Hohlwellen 10 ist je ein Planetenritzel 13 drehfest aufgesetzt, die mit einem Innenzahnkranz 14 kämmen, der seinerseits fest am Lagerschild 5 angebracht ist. Wird die Welle 7 angetrieben, drehen sich mit ihr die Scheiben 8 und 9 so dass die Planetenritzel 10 auf dem Innenzahnkranz 14 abwälzen. Die Hohlwellen 10 haben dadurch eine der Drehrichtung der Scheiben 8 und 9 entgegengesetzte Drehrichtung. Jede Hohlwelle 10 trägt drei drehfest aufgesetzte Trommelscheiben 15 mit einer segmentartigen Ausnehmung 16. Beidseits der Trommelscheiben 15 sind an der Hohlwelle 10 radial wegragende Sauger 17 vorhanden, deren Saugnäpfe 18 mit den Ausnehmungen der Trommelscheiben 15 fluchten. Eine Hohlwelle 10 bildet zusammen mit den daran befestigten Trommelscheiben 15 und den Saugern 17 einen Satelliten 37. Im Bereich der Satelliten 37 sind mit den Trommelscheiben 15 zusammenwirkende Führungselemente für Papierbogen vorhanden. Diese bestehen aus einem endlosen Führungsband 38, das bei jedem Satellit 37 die mittlere Trommelscheibe 15 über zirka den halben Umfang umschlingt sowie aus Umlenkrollen 19 für das Führungsband 38 sowie aus Führungswalzen 20 und 21. Die letzteren sind gleich ausgebildet und gleich angetrieben. Die Führungsrollen 19 sind am freien Ende von zur Drehachse der Kreisscheibe 8 parallelen Stäben 22 frei drehbar gelagert. Die Stäbe sind fest mit der Kreisscheibe 8 verbunden. Die Führungswalzen 20 (und in gleicher Weise die Führungswalzen 21) sitzen je auf einer Welle 23, die endsseits frei drehbar in der Kreisscheibe 8 und der Ringscheibe 9 gelagert ist. In Fig. 2 links sitzt auf der Welle 23 ein Ritzel 24, das mit dem Innenzahnkranz 14 kämmt. Wird der Rotationsanleger in Richtung des Pfeiles 25 (Fig. 1) gedreht, werden die Wellen 10 und 23 in entgegengesetzter Richtung (Pfeil 26) angetrieben.

Bei drehendem Rotationsanleger (in Richtung des Pfeiles 25) bewegen sich die Satelliten 37 auf einer Kreisbahn. Dabei durchlaufen sie eine Übernahmestelle 27 und eine Abgabestelle 28. An der Übernahmestelle 27 werden die Sauger 17 des Satelliten mit Vacuum beaufschlagt, so dass sie den untersten Bogen beim Falz ergreifen. Während der weiteren Drehbewegung des Rotationsanlegers 1 wälzen die Trommelscheiben 15 auf dem ergriffenen Papierbogen ab. Der Sauger 17 hält den ergriffenen Falz so lange fest, bis dieser zwischen den Trommelscheiben 15 einerseits und dem Führungsband 38 eingeklemmt ist. Liegt der vorangehende Falz des Druckbogens zwischen den Trommelscheiben 15 und dem Führungsband 38, kann das Vacuum in den Saugern 17 aufgehoben werden. Der Papierbogen wird nun durch das Führungsband 38 in Anlage mit den Trommelscheiben 15 gehalten und wird von diesen mitgenommen. Darüber hinaus ist er durch die Führungswalzen 20 und 21 soweit erforderlich auf den Abtransportförderer 2 zugeführt.

Zur Erzeugung des Vacuums in den Saugern 17 im Übernahmebereich 27 sind die Hohlwellen 10 auf der Seite der Ringscheibe 9 offen und münden in dessen Aussenfläche 29. An dieser als Dichtfläche gestalteten Aussenfläche liegt vacuumdicht ein Ringsegment 30, das der Fläche 29 zugewandt mit einer kreisabschnittförmigen, endseits geschlossenen und gegen die Fläche 29 offenen Nut versehen ist. Diese Nut 31 ist mittels einer Leitung 32 an eine Vacuumquelle 33 angeschlossen. Befindet sich eine Hohlwelle 10 im Bereich der Nut 31, sind ihre Sauger 17 mit Vacuum beaufschlagt. Verlässt sie das Ringsegment 30, wird sie gegen die Aussenatmosphäre entlüftet.

Erreicht ein Satellit 37 die Abgabestelle, ist der vom Stapel 4 abgeschälte Papierbogen so weit um die Trommelscheiben 15 herumgeführt, dass der vorangehende Falz des Papierbogens auf einer tangential vom Umfang der Trommelscheiben 15 wegführenden Bahn über den Umfangkreis des Rotationsanlegers 1 hinaus geschoben ist.

Bei der Abgabestelle 28 schliesst an den Rotationsanleger eine Abtransportstrecke 2 an, welche die vom Rotationsanleger abgegebenen Papierbogen übernimmt. Sie weist eine endlose Kette 34 mit in regelmässigem Abstand angeordneten Greifern 35 auf.

Im Bereich der Abgabestelle 28 hat sie die gleiche Bewegungsrichtung wie der Rotationsanleger (Pfeil 25). Der Abstand zwischen den Greifern 35 und die Geschwindigkeit der Kette 34 sind so gewählt, dass jedem Satellit der die Abgabestelle 28 erreicht ein Greifer 35 gegenüber liegt, so dass das vorangehende Ende des vom Satelliten abgegebenen Papierbogens in den Greifer 35 hineinstösst. Nach dem Durchlaufen der Abgabestelle schliesst der Greifer 35 und klemmt den vorangehenden Falz des Papierbogens fest. Das nachlaufende Ende kann nun aus dem zugeordneten Satelliten heraus gezogen werden. Die Teilung der Kette 34 und ihre Umfangsgeschwindigkeit wird aber vorzugsweise so auf die Umfangsgeschwindigkeit des Rotationsanlegers abgestimmt, dass im Papierbogen ein Durchhang entsteht, wie dies in Fig. 1 gezeigt ist. Die von der Abtransportstrecke 2 erfassten und weggeführten Papierbogen können nun einzeln und nacheinander einer taktgebundenen Weiterverarbeitung zugeführt werden.

Die einseitig drehbare Lagerung des Rotationsanlegers am Lagerschild 5 schafft die Möglichkeit, eine im Durchmesser vergleichsweise grosse Zugangsöffnung 36 in der Ringscheibe 9 anzubringen. Dadurch wird das Innere des Rotationsanlegers von aussen leicht zugänglich und beschädigte Papierbogen, die im Rotationsanleger stecken bleiben, können leicht entfernt werden.

## Patentansprüche

1. Vorrichtung zum Vereinzeln gestapelter Papierbogen mit einem Rotationsanleger (1), dessen Satelliten (37) auf einer Kreisbahn von einer Übernahmestelle (27) zu einer Abgabestelle (28) bewegbar sind, wobei an die Abgabestelle (28) ein Abtransportförderer (2) anschliesst, der die Papierbogen übernimmt und mit in regelmässigen Abständen angeordneten Greifern (35) versehen ist und im Bereich der Abgabestelle (28) die gleiche Bewegungsrichtung wie der Rotationsanleger (1) aufweist, wobei die Umfangsgeschwindigkeit des Rotationsanlegers (1) einerseits und die Geschwindigkeit des Abtransportförderers (2) anderseits aufeinander abgestimmt sind, so dass mit jedem vom Rotationsanleger herangeförderten Papierbogen gleichzeitig ein Greifer (35) an der Abgabestelle (28) vorbei geführt und der Papierbogen in den offenen Greifer (35) hineingeschoben wird, dadurch gekennzeichnet, dass an der Abgabestelle (28) mit jedem Satellit (37) ein Greifer (35) des Abtransportförderers (2) vorbeigeführt wird und dass den Satelliten (37) Führungselemente (19, 20, 38) zugeordnet sind, die die Papierbogen an der Abgabestelle (28) über den Umfangskreis des Rotationsanlegers (1) hinaus gegen den Abtransportförderer (2) lenken, derart, dass sie mit dem vorbeigeführten offenen Greifer (35) kämmen.

2. Vorrichtung nach Anspruch 1, dadurch gekennzeichnet, dass die Satelliten (37) Trommelscheiben (15) aufweisen, von denen wenigstens eine teilweise von einem mitlaufenden Führungsband (38) der Führungselemente (19, 20, 38) umschlungen ist.

3. Vorrichtung nach Anspruch 2, dadurch gekennzeichnet, dass die Führungselemente (19, 30, 38) zwischen den Satelliten (37) mit den Trommelscheiben (15) zusammenwirkende Führungswalzen (20, 21) aufweisen.

## Claims

1. Device for separating piled paper sheets, with a rotary feeder (1), the satellites (37) of which are movable on a circular path from a receiving point (27) to a delivery point (28), the delivery point (28) being followed by a discharge conveyor (2) which receives the paper sheets and is equipped with grippers (35) arranged at regular intervals and which has in the region of the delivery point (28) the same direction of movement as the rotary feeder (1), the circumferential speed of the rotary feeder (1) on the one hand and the speed of the discharge conveyor (2) on the other hand being coordinated with one another, so that, with each paper sheet conveyed near by the rotary feeder, simultaneously a gripper (35) is guided past the delivery point (28) and the paper sheet is pushed into the open gripper (35), characterised in that, for each satellite (37), a gripper (35) of the discharge conveyor (2) is guided past the delivery point (28), and in that the satellites (37) are assigned guide elements (19, 20, 38) which guide the paper sheets at the delivery point (28) beyond the circumferential circle of the rotary feed (1) towards the discharge conveyor (2), in such a way that they engage with the open gripper (35) guided past.

2. Device according to Claim 1, characterised in that the satellites (37) have drum discs (15), at least one of which is partially surrounded by a co-rotating guide band (38) of the guide elements (19, 20, 38).

3. Device according to Claim 2, characterised in that the guide elements (19, 20, 38) between the satellites (37) have guide rollers (20, 21) interacting with the drum discs (15).

## Revendications

1. Dispositif pour séparer des feuilles de papier empilées avec un margeur rotatif (1), dont les satellites (37) sont mobiles sur une trajectoire circulaire depuis un poste de saisie (27) jusqu'à un poste de dépose (28), dispositif dans lequel un convoyeur (2) se raccordant au poste de dépose (28) reçoit la feuille de papier et comporte des preneurs (35) disposés à intervalles réguliers et, au niveau du poste de dépose (28), présente le même sens de déplacement que le margeur rotatif (1), la vitesse périphérique du margeur rotatif (1) d'une part, et la vitesse du convoyeur (2) d'autre part, étant accordées l'une sur l'autre de sorte que pour chaque feuille de papier apportée par le margeur rotatif, passe simultanément devant le poste de dépose (28), un preneur de feuilles (35) et le papier se trouve glissé dans le preneur ouvert (35), caractérisé en ce que devant le poste de dépose (28) en même temps que chaque satellite (37), passe un preneur (35) du convoyeur (2) et qu'aux satellites (37) correspondent des éléments de guidage (19, 20, 38) qui dirigent les feuilles de papier au poste de dépose (28) au-delà du cercle périphérique du margeur rotatif (1) vers le convoyeur (2), de façon à ce qu'elles s'insèrent dans le preneur (35) ouvert qui passe devant.

2. Dispositif selon la revendication 1, caractérisé en ce que les satellites (37) présentent des disques tambours (15) dont au moins l'un est entouré partiellement d'une bande de guidage (38), qui tourne de concert avec les éléments de guidage (19, 20, 38).

3. Dispositif selon la revendication 2, caractérisé en ce que les éléments de guidage (19, 30, 38) entre les satellites (37), présentent des cylindres de guidage (20, 21) qui coopèrent avec les disques-tambours (15).
